# EUROPÄISCHE PATENTSCHRIFT

(11) **EP 3 169 440 B1**
(45) Veröffentlichungstag und Bekanntmachung des Hinweises auf die Patenterteilung: **04.09.2019**
(21) Anmeldenummer: 15735924.1
(22) Anmeldetag: 06.07.2015
(51) Int. Cl.: B04B 11/04, B04B 13/00, B04B 9/10

(54) **VERFAHREN ZUM REGELN DES BETRIEBS EINER ZENTRIFUGE**
FEEDBACK CONTROL METHOD FOR THE OPERATION OF A CENTRIFUGE
PROCÉDÉ DE RÉGULATION DU FONCTIONNEMENT D'UNE CENTRIFUGEUSE

(30) Priorität: 17.07.2014 DE 102014110072
(43) Veröffentlichungstag der Anmeldung: 24.05.2017
(73) Patentinhaber: GEA Mechanical Equipment GmbH, 59302 Oelde (DE)
(72) Erfinder: FLEUTER, Markus, 59320 Ennigerloh (DE); MACKEL, Wilfried, 59510 Lippetal-Herzfeld (DE)
(74) Vertreter: Specht, Peter
(86) Internationale Anmeldenummer: PCT/EP2015/065353
(87) Internationale Veröffentlichungsnummer: WO 2016/008755

(56) Entgegenhaltungen:
- WO-A1-97/20634
- DE-B- 1 197 814
- US-A- 3 408 001
- US-A- 5 879 279

## Beschreibung

Die Erfindung betrifft ein Verfahren zum Regeln des Betriebs einer Zentrifuge mit einer drehbaren Trommel, insbesondere eines Separators oder eines Dekanters, mit zur Geräuschreduzierung bei der zentrifugalen Verarbeitung eines Produktes, insbesondere bei einem Klären eines Produktes und/oder bei einem Trennen eines Produktes in verschiedene Flüssigkeitsphasen mit der Trommel.

Derartige Verfahren sind aus dem Stand der Technik an sich bekannt, so aus der DE 100 24 412 A1 oder der WO 97/20634. Aus der DE 40 04 584 A1 ist es bekannt, bei der Regelung des Trennvorganges zur Optimierung des Trennvorganges die Geräuschentwicklung der Zentrifuge auszuwerten.

In der US 3 408 001 A wird mittels eines in Zentrifugentrommel angeordneten unwuchtigen Ringelements zusätzliche Geräusche und Vibrationen erzeugt, d.h., die Geräuschentwicklung beim Betrieb einer Zentrifuge bewusst erhöht, um für eine Entleerung eines Feststoffraumes geeignete Zeitpunkte zu bestimmen. Die Geräusche werden sensiert und es wird anhand dieser Geräusch der geeignete Zeitpunkt zum Entleeren einer Zentrifuge bestimmt.

Gegenüber diesem Stand der Technik soll ein weiteres Verfahren zum Betrieb einer Zentrifuge geschaffen werden, welches gegenüber dem Stand der Technik optimierte Betriebsweisen ermöglicht.

Die Erfindung erreicht dieses Ziel durch den Gegenstand des Anspruchs 1.

Derart wird der laufende Betrieb der Zentrifuge bei der zentrifugalen Verarbeitung eines Produktes optimiert, wobei nicht oder nur am Rande eine Fehlererkennung im Mittelpunkt steht sondern vielmehr eine Minimierung der Geräuschentwicklung in Abhängigkeit wenigstens einer oder mehrerer vorgegebener Grenzen.

Vorteilhafte Ausgestaltungen der Erfindung sind den Unteransprüchen zu entnehmen.

Mit einer Optimierung der Geräuschentwicklung in Abhängigkeit von vorgegebenen Geräuschpegelgrenzen ist insbesondere die Reduzierung der Geräuschabstrahlung bzw. die Reduzierung der Lautheit der Zentrifuge in Abhängigkeit von vorgegebenen Grenzen gemeint. Hierbei wird bespielhaft der Schalldruckpegel als Maß genannt. Gemessen wird der Schalldruck dabei in µPa und mit einem Bezugsschalldruckpegel p₀ = 20 µPa= 2 x 10⁻⁵ Pa ins Verhältnis gesetzt, so dass er in dB (Dezibel) angegeben werden kann. Denkbare weitere physikalische Größen als Basis zur Reduzierung der Lautstärke der Zentrifuge sind aber auch Schallleistungspegel (angegeben in dB), die Lautheit (angegeben in "sone") die Lautstärke in Fon, oder bewertete Schalldruck- bzw. Schallleistungspegel. Der A-bewertete Schallpegel wird dabei beispielsweise frequenzabhängig mit Korrekturfaktoren dem menschlichen Gehör nachempfunden, um die wahrgenommene Lautstärke besser nachbilden zu können.

Der Schalldruckpegel Lₚ wird dabei nach folgender Formel errechnet: ${L}_{p} = 20 {log}_{10} \left(p/{p}_{0}\right) dB ,$wobei p für den gemessenen Druck steht und p₀ für den Bezugsschalldruckpegel.

Beispiel: Korrekturfaktoren k für eine A-bewertete Schallmessung:

| Frequenz [Hz] | 100 | 200 | 400 | 1000 | 2000 | 4000 | 8000 | 12000 |
|---|---|---|---|---|---|---|---|---|
| Korrekturfaktor k [dB] | -19,1 | -10,9 | -4,8 | 0 | +1,2 | +1,0 | -1,1 | -4,2 |

Der Summenschalldruckpegel wird dabei berechnet nach folgender Formel: $L = 10 \times {log}_{10} \left(\left({{p}_{1}}^{2}+{{P}_{2}}^{2}+....+{{p}_{n}}^{2}\right):\left({{p}_{0}}^{2}\right)\right)$

Nachfolgend wird die Erfindung unter Bezug auf die Zeichnung anhand eines Ausführungsbeispiels näher beschrieben.
- Fig. 1: zeigt eine schematische Darstellung eines Separators zur zentrifugalen Verarbeitung eines Produktes,
- Fig. 2a und b: zeigen zwei Ansichten eines weiteren Separators zur zentrifugalen Verarbeitung eines Produktes; und
- Fig. 3a und b: zeigen zwei Ansichten eines Dekanters zur zentrifugalen Verarbeitung eines Produktes.

- Fig. 4a und b: zeigen zwei Diagramme, welcher eine Geräuschreduzierung mittels Varianten erfindungsgemäßer Verfahren veranschaulichen.

Fig. 1 zeigt eine schematische Darstellung eines Separators zur zentrifugalen Verarbeitung eines Produktes, insbesondere zum Klären eines Produktes von Feststoffen (oder zum Aufkonzentrieren einer solchen Phase) und/oder zum Trennen eines Produktes in verschiedene Flüssigkeitsphasen.

Der in Fig. 1 abgebildete Separator weist eine (hier nur schematisch dargestellte) drehbare Trommel 1 mit vorzugsweise vertikaler Drehachse auf, die eine (hier nicht dargestellte) Antriebsspindel aufweist, die über eine (hier ebenfalls nicht dargestellte) Antriebsverbindung mit einem Motor 2 antreibbar ist. In die Trommel 1 führt eine Zuleitung 3. Flüssigkeiten verschiedenere Dichte und ggf. Feststoffe können durch eine oder mehrere Ableitungen 4, 5 und ggf. Feststoffaustragsöffnungen 6 aus der Trommel geleitet werden. In der Zuleitung 3 und der oder den Ableitung(en) 4 und 5 sind vorzugsweise steuerbare (und vorzugsweise drosselbare) Ventile vorgesehen(hier nicht dargestellt).

Die rotierbare Trommel 1 und vorzugsweise der Antrieb/Motor 2 sind auf einem Maschinengestell 13 angebracht. Das Maschinengestell 13 ist wiederum über eines oder mehrere Fußelemente 14, die eine Feder aufweisen können oder als solche ausgebildet sein können, auf einem Fundament 15 aufgestellt. In Fig. 2 ist diese Feder als Block 16 dargestellt.

Während des Betriebs, d.h. während eines Drehens der Trommel 1 wird die Geräuschentwicklung der Zentrifuge, insbesondere in der Nähe der Trommel 1, mit einer entsprechend dazu geeigneten Sensoreinrichtung, insbesondere mit einem Mikrofon 7, gemessen. Dieses Messen findet fortlaufend kontinuierlich oder in Intervallen statt. Die von der Sensoreinrichtung gemessenen Daten werden an eine Regelungseinrichtung 8 (die unter anderem einen Rechner aufweist) weitergeleitet, wo sie ausgewertet werden. So kann jeweils nur der Schallpegel gemessen werden. Es ist aber auch denkbar, ein Frequenzspektrum aufzunehmen und auszuwerten. In Fig. 2 ist auch ein Mikrofon 7 dargestellt und alternativ ein Sensor 7' zur Messung direkt an einer Haube eines Separators.

Sodann werden die Messdaten mit Solldaten verglichen. Anhand dieses Vergleiches wird wenigstens eine Stellgröße ermittelt. Mit der Regelungseinrichtung 8 wird mit Hilfe der wenigstens einen Stellgröße (oder mehreren Stellgrößen) so Einfluss auf den Betrieb der Zentrifuge genommen, dass die Regelgröße - die Geräuschentwicklung - so verändert wird, dass sie ein gewünschtes Verhalten annimmt.

So ist es denkbar, dem Motor bzw. dessen Steuerung, beispielsweise einem Frequenzumrichter, 2 über eine Leitung 9 (oder drahtlos) ein die Drehzahl der Antriebsspindel der Trommel 1 beeinflussendes Signal zuzuleiten, um die Drehzahl der Antriebsspindel zu ändern, um derart die Geräuschentwicklung des Separators zu verändern, insbesondere zu verringern.

Es ist zudem auch denkbar, weitere Parameter in die Regelung einzubeziehen. So sind neben der Drehzahl Faktoren, welche die Geräuschentwicklung beeinflussen, der Zulauf 3 und/ oder die Ablaufdrücke in den Abläufen 4, 5 und/oder die Entleerungsmenge/Entleerungshäufigkeit über den Ablauf 6 der Trommel 1. So ist die Geräuschentwicklung bei Entleerungen, z.B. mit Hilfe eines Kolbenschiebers an Austragsöffnungen - mit einem kleineren Volumen geringer als bei Feststoffentleerungen mit einem größeren Volumen. Dafür sind aber häufiger Entleerungen notwendig, um insgesamt das vorgesehene Entleerungsvolumen zu erreichen.

Dazu ist es vorteilhaft, über Datenleitungen (oder drahtlos) 10, 11, 12 ansteuerbare Einrichtungen, insbesondere Ventile, in den Ableitungen 4, 5, 6 derart anzusteuern, dass das Durchflussverhalten in den entsprechenden Zu- und Ableitungen geändert wird, so dass das Geräuschverhalten (innerhalb eines vorgegebenen Geräuschpegelfensters) wie gewünscht optimiert wird.

Besonders bevorzugt wird mit der Sensoreinrichtung der Luftschall ermittelt, welcher durch die Zentrifuge und umgebende Maschinenteile und / oder durch ein die Trommel umgebendes Gas übertragen wird. Alternativ könnte auch der Körperschall erfasst werden. Das bevorzugt erfasste Frequenzband sowohl für die Luft- wie auch Körperschallmessung beträgt 50 - 12000 Hz, bevorzugt 50 - 8000 Hz, ganz besonders bevorzugt 50 - 5000 Hz.

So ist es aus dem Stand der Technik zwar bekannt, beispielsweise das Vibrationsverhalten von Zentrifugen anhand von Auslenkungen der Antriebspindel zu sensieren. Nicht erkannt wurde dagegen, dass die Geräuschentwicklung eine einfache Möglichkeit zur Regelung des Betriebs der Zentrifuge darstellt, welche gegenüber dem Stand der Technik andere und/oder weitere Vorteile bietet.

Beispielsweise ist es denkbar, eine oder mehrere obere Geräuschpegelgrenzen I und II, zu definieren, und die Maschine so zu betreiben bzw. zu regeln, dass in Abhängigkeit von der Uhrzeit die eine oder die andere der Grenzen eingehalten wird, beispielsweise, um Lärmvorschriften einzuhalten, die nachts einen leiseren Betrieb vorschreiben als am Tag.

Geregelt werden vorzugsweise als Stellgrößen der oder die Ablaufdrücke, der zu verarbeitende Volumenstrom, die Entleerungsmenge, die Entleerungshäufigkeit und die Drehzahl der Trommel. Wenn z. B. ein Separator MSE 500 bei 50 m³/h und 6 bar Ablaufdruck einen Schalldruck von 84 dB(A) (beispielhaft gemessen in 1 m Abstand) erzeugt, liefert dieser bei Betrieb mit 35 m³/h und 4,5 bar Ablaufdruck einen deutlich reduzierten Schalldruck von nur 80 dB(A). Ergänzt wird die Regelung des Geräuschpegels vorzugsweise mit einer Regelung weiterer Größen, beispielsweise einer Regelung der Trübung mit Hilfe einer Trübungsmessung im Ablauf zur Bestimmung des Abscheidegrades.

Bevorzugt ist, dass das Messen des Geräuschpegels in Intervallen erfolgt, die kleiner gleich 1h, vorzugsweise kleiner gleich 10 min, insbesondere kleiner gleich 1 min sind. Es ist aber auch denkbar, die Messung seltener durchzuführen, beispielsweise nur dann, wenn nach vorgegebener Tageszeit eine Änderung des Geräuschpegels gewünscht ist.

Das erfindungsgemäße Verfahren ist zum Betreiben einer Zentrifuge, insbesondere eines Separators mit vertikaler Drehachse im kontinuierlichen Betrieb geeignet, der über ein Abscheidemittel wie ein Trenntellerpaket in der Trommel verfügt. Alternativ kann die Zentrifuge auf andere Weise ausgebildet sein, beispielsweise als Vollmantel-Schneckenzentrifuge, insbesondere mit einer horizontalen Drehachse (hier nicht dargestellt).

Durch geeignete Wahl des Abstandes der Sensoreinrichtung zur Zentrifuge kann beeinflusst werden, ob mehr oder weniger Geräuscheinflüsse aus der Umgebung mit in die Messung eingehen. Der übliche Abstand zur Oberfläche von 1m wird dabei beispielsweise kleiner 1m, insbesondere kleiner 50 cm, besonders bevorzugt auf kleiner 30 cm gesetzt.

Es ist auch denkbar, mit zwei Sensoreinrichtungen wie Mikrofonen, die vorzugsweise in verschiedene Richtung gerichtet sind, insbesondere um 180° versetzt, die Umgebungsgeräusche und die Geräusches der Zentrifuge jeweils zu erfassen und zur Auswertung zu nutzen. So könnte die Differenz der Geräuschentwicklung zwischen Umgebung und der Zentrifuge bestimmt werden, da in der Umgebung in der Regel weitere Maschinen wie Mühlen oder Pumpen stehen, welche die Geräuschentwicklung beeinflussen. Es ist auch denkbar, Umgebungsmaschinen in die geräuschabhängige Steuerung/Regelung mit einzubeziehen.

Wenn Körperschall gemessen wird, wird diese Messung, vorzugsweise Sensierung am schwingenden System der Zentrifuge an einer Stelle erfolgen, die besonders intensiv schwingen können, beispielsweise an der Haube. Die Maschine selbst muss über einen oder mehrere Dämpfer von der Umgebung isoliert sein. Derart kann der Einfluss des Körperschalls aus der Umgebung auf die Messung der Geräuschentwicklung minimiert werden. Dies veranschaulichen die Fig. 2 und 3 am Beispiel eines Separators (Fig. 2) mit vertikaler Drehachse mit einem Körperschallsensor 7' (bzw. -aufnehmer, insbesondere einem elektroakustischer Wandler zur Körperschallmessung) zur Messung des Körperschalls am schwingenden System, hier an einer die Trommel umgebenden Haube 17, die besonders gut dazu geeignet ist. Andere Stellen an dem Separator vertikaler Drehachse oder an einem Dekanter (Vollmantel-Schneckenzentrifuge) 18 mit horizontaler Drehachse 19.

Nach der in Fig. 4a veranschaulichten Variante eines erfindungsgemäßen Verfahrens soll ein Geräuschpegelgrenzwert I eingehalten bzw. möglichst nicht oder wenn nur kurzzeitig überschritten werden. Zunächst wird ein Geräuschpegelgrenzwert I gesetzt. Im Betrieb wird zum Messen der Geräuschentwicklung der Zentrifuge der Körperschall und/oder der Luftschall ermittelt, und zwar hier mittels vorzugsweise eines Mikrofones oder mehrerer Mikrofone 7 als Sensoreinrichtung. Wie in Fig. 4a zu erkennen, wird der Geräuschpegelgrenzwert I beim Hochfahren auf eine Nenndrehzahl (Betriebszeitpunkte 1. bis 2.) und dann im Leerlauf (Betriebsbereit, Betriebszeitpunkte 2. bis 3.) bei Nenndrehzahl noch nicht erreicht bzw. unterschritten. Sodann wird im Betrieb bei der zentrifugalen Verarbeitung des Produktes (Betriebszeitpunkte 3. - 4.) der Geräuschpegelgrenzwert erreicht und dann überschritten. Dies wird mit der Regelungseinrichtung ermittelt, die auch eine geänderte Stellgröße - hier eine geänderte Drehzahl - berechnet. Daraufhin (Betriebszeitpunkte 4. - 5.) reduziert die Regelungseinrichtung 8 die Drehzahl (siehe auch Fig.1) bis zum erneuten Unterschreiten des Geräuschpegelgrenzwerts I. Dieses Verfahren kann z.B. bei Separatoren, insbesondere Düsenseparatoren, oder Dekantern gut angewandt werden.

Nach der in Fig. 4b veranschaulichten Variante eines erfindungsgemäßen Verfahrens soll ein wiederum ein Geräuschpegelgrenzwert I eingehalten bzw. möglichst nicht oder wenn nur kurzzeitig überschritten werden, der aber hier aber anders als in Fig. 4a nicht als ein Spitzenwert sondern als ein Mittelwert der Geräuschentwicklung definiert ist. Zunächst wird der so definierte Geräuschpegelgrenzwert/-mittelwert I gesetzt. Im Betrieb wird zum Messen der Geräuschentwicklung der Zentrifuge der Körperschall und/oder der Luftschall ermittelt, und zwar wiederum mittels vorzugsweise eines Mikrofones oder mehrerer Mikrofone 7 als Sensoreinrichtung. Fig. 4b zeigt die Geräuschentwicklung an sogenannten selbstentleerenden Separatoren, bei denen in Intervallen durch ein kurzzeitiges Öffnen von Feststoffaustragsöffnungen Feststoffe entleert werden. Bei wenigen großen Entleerungen (Zeitpunkte 1' und 2') stellt sich ein höherer Mittelwert für die Geräuschentwicklung ein als bei mehreren kleinen Entleerungen (Zeitpunkte 3' und 4'). Derart werden, wenn der Mittelwert überschritten wird, von der Regelungseinrichtung als Stellgrößen vorteilhaft und einfach die Entleerungsmenge am Ablauf und die Entleerungshäufigkeit am Ablauf 6 der Trommel 1 des Separators, verwendet und ggf. geändert.

**Bezugszeichen**

| | |
|---|---|
| Trommel | 1 |
| Motor | 2 |
| Zuleitung | 3 |
| Ableitungen | 4, 5 |
| Feststoffaustragsöffnungen | 6 |
| Mikrofon | 7 |
| Regelungseinrichtung | 8 |
| Leitung | 9 |
| Datenleitungen | 10, 11, 12 |
| Maschinengestell | 13 |
| Fußelemente | 14 |
| Fundament | 15 |
| Feder | 16 |
| Haube | 17 |
| Dekanter | 18 |
| Drehachse | 19 |

## Patentansprüche

1. Verfahren zum Regeln des Betriebs einer Zentrifuge mit einer drehbaren Trommel (1), insbesondere eines Separators oder eines Dekanters, zur Geräuschreduzierung bei der zentrifugalen Verarbeitung eines Produktes, insbesondere bei einem Klären eines Produktes und/oder bei einem Trennen eines Produktes in verschiedene Flüssigkeitsphasen mit der Trommel (1), **dadurch gekennzeichnet, dass** bei der Regelung des Betriebs der Zentrifuge die Geräuschentwicklung der Zentrifuge geregelt wird, indem
a. wenigstens eine Geräuschpegelgrenze (I, II) definiert wird,
b. während des Betriebs, d.h. während eines Drehens der Trommel (1) der Zentrifuge die Geräuschentwicklung der Zentrifuge mit einer Sensoreinrichtung gemessen wird,
c. die von der Sensoreinrichtung gemessenen Daten an eine Regelungseinrichtung (8) weitergeleitet werden, mit der die gemessenen Daten mit Solldaten verglichen werden und mit der anhand dieses Vergleiches wenigstens eine Stellgröße ermittelt wird, und
d. mit der Regelungseinrichtung (8) anhand der wenigstens einen Stellgröße oder mit mehreren Stellgrößen so Einfluss auf den Betrieb der Zentrifuge genommen wird, dass die Geräuschentwicklung die wenigstens eine Geräuschpegelgrenze (I, II) nicht überschreitet,
e. wobei als die wenigstens eine Stellgröße die Drehzahl der Antriebsspindel verwendet wird und/oder wobei als die wenigstens eine Stellgröße der oder die Ablaufdrücke in einem Zulauf oder in einem oder mehreren Abläufen (4, 5) der Trommel (1) verwendet wird und/oder wobei als die wenigstens eine Stellgröße der verarbeitete Volumenstrom verwendet wird.

2. Verfahren nach Anspruch 1, **dadurch gekennzeichnet, dass** zum Messen der Geräuschentwicklung der Zentrifuge der Körperschall und/oder der Luftschall ermittelt wird.

3. Verfahren nach Anspruch 1 oder 2, **dadurch gekennzeichnet, dass** das Messen des Geräuschpegels mit Hilfe wenigstens eines Mikrofones oder mehrerer Mikrofone (7) als Sensoreinrichtung erfolgt.

4. Verfahren nach einem der vorstehenden Ansprüche, **dadurch gekennzeichnet, dass** das Messen des Geräuschpegels mit Hilfe wenigstens eines Piezosensors oder wenigstens eines Laser-Doppler-Vibrometers erfolgt.

5. Verfahren nach einem der vorstehenden Ansprüche, **dadurch gekennzeichnet, dass** das Messen des Geräuschpegels fortlaufend kontinuierlich erfolgt.

6. Verfahren nach einem der vorstehenden Ansprüche 1 bis 4, **dadurch gekennzeichnet, dass** das Messen des Geräuschpegels in Intervallen erfolgt.

7. Verfahren nach einem Anspruch 6, **dadurch gekennzeichnet, dass** das Messen des Geräuschpegels in Intervallen erfolgt, die kleiner gleich 1h, vorzugsweise kleiner gleich 10 min, insbesondere kleiner gleich 1 min sind.

8. Verfahren nach einem der vorstehenden Ansprüche, **dadurch gekennzeichnet, dass** als die wenigstens eine Stellgröße ferner die Entleerungsmenge am Ablauf (6) verwendet wird.

9. Verfahren nach einem der vorstehenden Ansprüche, **dadurch gekennzeichnet, dass** als die wenigstens eine Stellgröße ferner die Entleerungshäufigkeit am Ablauf (6) verwendet wird.

10. Verfahren nach einem der vorstehenden Ansprüche, **dadurch gekennzeichnet, dass** mehrere obere Geräuschpegelgrenzen I und II definiert werden, und dass die Zentrifuge so geregelt wird, dass in Abhängigkeit von der Uhrzeit jeweils eine der Geräuschpegelgrenzen I und II nicht überschritten wird.

11. Verfahren nach einem der vorstehenden Ansprüche, **dadurch gekennzeichnet, dass** die Regelung des Geräuschpegels mit wenigstens einer weiteren Regelung, beispielsweise einer Trübungsregelung, kombiniert wird.

12. Verfahren nach einem der vorstehenden Ansprüche, **dadurch gekennzeichnet, dass** die Messung des Schalls als Körperschallmessung, insbesondere an einer Haube erfolgt.

## Claims

1. Method for controlling the operation of a centrifuge with a rotatable drum (1), in particular a separator or a decanter, for noise reduction in the centrifugal processing of a product, in particular in a clarifying of a product and/or in a separating of a product into different liquid phases with the drum (1), **characterized in that** in the controlling of the operation of the centrifuge the noise development of the centrifuge is controlled, by
a. at least one noise level limit (I, II) being defined,
b. during operation, i.e. during a rotating of the drum (1) of the centrifuge, the noise development of the centrifuge being measured by a sensor device,
c. the data measured by the sensor device being passed on to a control device (8), by which the measured data are compared to target data and by which, by means of this comparison, at least one correcting variable is determined, and
d. with the control device (8), by means of the at least one correcting variable or with a plurality of correcting variables, the operation of the centrifuge being influenced so that the noise development does not exceed the at least one noise level limit (I, II),
e. wherein as the at least one correcting variable the rotation speed of the drive spindle is used and/or wherein as the at least one correcting variable the outlet pressure or pressures in an inlet or in one or more outlets (4, 5) of the drum (1) is used and/or wherein as the at least one correcting variable the processed volume flow is used.

2. Method according to Claim 1, **characterized in that** for measuring the noise development of the centrifuge the structure-borne sound and/or the air-borne sound is determined.

3. Method according to Claim 1 or 2, **characterized in that** the measuring of the noise level takes place by means of at least one microphone or several microphones (7) as sensor device.

4. Method according to one of the preceding claims, **characterized in that** the measuring of the noise level takes place by means of at least one piezo sensor or at least one laser Doppler vibrometer.

5. Method according to one of the preceding claims, **characterized in that** the measuring of the noise level takes place in ongoing manner continuously.

6. Method according to one of the preceding claims 1 to 4, **characterized in that** the measuring of the noise level takes place at intervals.

7. Method according to claim 6, **characterized in that** the measuring of the noise level takes place at intervals which are less than or equal to 1h, preferably less than or equal to 10 min, in particular less than or equal to 1 min.

8. Method according to one of the preceding claims, **characterized in that** as the at least one correcting variable the emptying amount at the outlet (6) is further used.

9. Method according to one of the preceding claims, **characterized in that** as the at least one correcting variable the emptying frequency at the outlet (6) is used.

10. Method according to one of the preceding claims, **characterized in that** a plurality of upper noise level limits I and II are defined, and that the centrifuge is controlled so that as a function of the time of day respectively one of the noise level limits I and II is not exceeded.

11. Method according to one of the preceding claims, **characterized in that** the control of the noise level is combined with at least one further control, for example a turbity control.

12. Method according to one of the preceding claims, **characterized in that** the measuring of the sound takes place as structure-borne sound measurement, in particular on a cover.

## Revendications

1. Procédé de régulation du fonctionnement d'une centrifugeuse comportant un tambour rotatif (1), en particulier un séparateur ou un décanteur, pour réduire le bruit lors du traitement par centrifugation d'un produit, en particulier lors d'une clarification d'un produit et/ou d'une séparation d'un produit en différentes phases liquides avec le tambour (1), **caractérisé en ce que**, lors de la régulation du fonctionnement de la centrifugeuse, la production de bruit de la centrifugeuse est régulée
a. en définissant au moins une limite de niveau de bruit (I, II),
b. en mesurant la production de bruit de la centrifugeuse avec un dispositif capteur pendant le fonctionnement, c'est-à-dire pendant une rotation du tambour (1) de la centrifugeuse,
c. en transmettant les données mesurées par le dispositif capteur à un dispositif de régulation (8) avec lequel les données mesurées sont comparées à des données de consigne et avec lequel au moins une grandeur réglante est déterminée à l'aide de cette comparaison et
d. en exerçant, avec le dispositif de régulation (8), une influence sur le fonctionnement de la centrifugeuse à l'aide de ladite au moins une grandeur réglante ou de plusieurs grandeurs réglantes de telle sorte que la production de bruit ne dépasse pas ladite au moins une limite de niveau de bruit (I, II),
e. la vitesse de rotation de la broche d'entraînement étant utilisée comme ladite au moins une grandeur réglante et/ou la ou les pressions de sortie dans une entrée ou dans une ou plusieurs sorties (4, 5) du tambour (1) étant utilisées comme ladite au moins une grandeur réglante et/ou le débit volumique traité étant utilisé comme ladite au moins une grandeur réglante.

2. Procédé selon la revendication 1, **caractérisé en ce que** l'on détermine le son solidien et/ou le son aérien pour mesurer la production de bruit de la centrifugeuse.

3. Procédé selon la revendication 1 ou 2, **caractérisé en ce que** le niveau de bruit est mesuré à l'aide d'au moins un microphone ou de plusieurs microphones (7) comme dispositif capteur.

4. Procédé selon l'une des revendications précédentes, **caractérisé en ce que** le niveau de bruit est mesuré à l'aide d'au moins un capteur piézoélectrique ou d'au moins un vibromètre laser à effet Doppler.

5. Procédé selon l'une des revendications précédentes, **caractérisé en ce que** le niveau de bruit est mesuré en permanence de façon continue.

6. Procédé selon l'une des revendications 1 à 4 précédentes, **caractérisé en ce que** le niveau de bruit est mesuré à intervalles réguliers.

7. Procédé selon la revendication 6, **caractérisé en ce que** le niveau de bruit est mesuré à des intervalles inférieurs ou égaux à 1 heure, de préférence inférieurs ou égaux à 10 minutes, en particulier inférieurs ou égaux à 1 minute.

8. Procédé selon l'une des revendications précédentes, **caractérisé en ce que** la quantité de vidange à la sortie (6) est en outre utilisée comme ladite au moins une grandeur réglante.

9. Procédé selon l'une des revendications précédentes, **caractérisé en ce que** la fréquence de vidange à la sortie (6) est en outre utilisée comme ladite au moins une grandeur réglante.

10. Procédé selon l'une des revendications précédentes, **caractérisé en ce que** plusieurs limites supérieures de niveau de bruit I et II sont définies, et que la centrifugeuse est régulée de telle sorte que l'une des limites de niveau de bruit I et Il ne soit pas dépassée en fonction de l'heure.

11. Procédé selon l'une des revendications précédentes, **caractérisé en ce que** la régulation du niveau de bruit est combinée avec au moins une autre régulation, par exemple une régulation de turbidité.

12. Procédé selon l'une des revendications précédentes, **caractérisé en ce que** la mesure du son est effectuée sous la forme d'une mesure de son solidien, en particulier au niveau d'une coiffe.
